# FASCICULE DE BREVET EUROPEEN

(11) **EP 1 016 360 B1**
(45) Date de publication et mention de la délivrance du brevet: **15.10.2003**
(21) Numéro de dépôt: 99403248.0
(22) Date de dépôt: 22.12.1999
(51) Int. Cl.: A47C 20/04, A47C 20/08

(54) **Lit avec sommier articulé**
Bett mit gegliederte Untermatratze
A bed with an articulated matress support

(30) Priorité: 31.12.1998 FR 9816721
(43) Date de publication de la demande: 05.07.2000
(73) Titulaire: Oniris S.A., 92130 Issy Les Moulineaux (FR)
(72) Inventeur: Broutin, Franck, 78840 Vernouillet (FR); Neto, Nuno, 78300 Poissy (FR)
(74) Mandataire: Le Bras, Hervé

(56) Documents cités:
- WO-A-85/00745
- DE-A- 19 542 321
- DE-U- 29 701 084
- US-A- 4 821 351

## Description

L'invention concerne un lit selon le préambule de la revendication 1.

L'invention s'applique particulièrement aux lits ayant des sommiers à supports souples et notamment des sommiers à lattes qui sont articulés pour qu'au moins la partie tête et la partie pied soient relevables en plusieurs positions.

Ces sommiers articulés permettent aux usagers de prendre plusieurs positions dans leur lit, notamment une position tête relevée, adaptée pour la lecture, et des positions de relaxation dans laquelle la partie médiane disposée sous les cuisses et la partie pied disposée sous les jambes sont relevées au dessus du plan horizontal passant par l'axe d'articulation de la partie tête sur la partie médiane.

On connaît également des chaises longues articulées dont la partie supportant les pieds de l'utilisateur peut être repliée vers le bas, afin de transformer l'ensemble en un siège.

L'état de la technique est illustré par US 4 821 351, DE 195 42 321 et WO 85/00 00745. DE 195 42 321 a été considéré comme représentant l'état de la technique le plus proche de l'invention dans l'élaboration du préambule de la revendication 1

Le lit selon l'invention s'en distingue par les caractéristiques de la revendication 1.

Les avantageuses dispositions suivantes sont en outre de préférence adoptées.

La première coulisse comporte un premier galet monté sur le premier levier et coopérant avec une rainure prévue dans la partie pied au voisinage de l'axe d'articulation de la partie pied sur la partie médiane.

Le mécanisme pour incliner la partie médiane et la partie pied comporte deux premiers leviers parallèles solidaires d'un premier arbre de pivotement monté sur le cadre.

De manière à permettre de relever simultanément la partie médiane et la partie pied avec une seule commande, le bras télescopique prend appui, d'une part, dans la zone d'extrémité de la partie pied et, d'autre part, sur un bras de levier solidaire de l'arbre de pivotement des premiers leviers.

Le cadre s'étend sous la partie médiane du sommier et est fixé sur les sections médianes de deux arceaux latéraux parallèles dont les extrémités forment des pieds.

Le mécanisme de relevage de la partie tête comporte au moins un deuxième levier monté pivotant sur le cadre et agissant sur la partie tête au moyen d'une coulisse.

La deuxième coulisse comporte un deuxième galet monté sur le deuxième levier et coopérant avec une rainure prévue dans la partie tête.

Le mécanisme de relevage de la partie tête comporte deux deuxièmes leviers parallèles solidaires d'un arbre de pivotement monté sur le cadre.

Le cadre comporte des butées empêchant le pivotement du deuxième levier au-dessous du plan horizontal.

D'autres avantages et caractéristiques de l'invention ressortiront à la lecture de la description suivante faite à titre d'exemple et en référence aux dessins annexés dans lesquels :
la figure 1 est une vue en perspective d'un lit ayant un sommier à lattes articulé selon l'invention, dans lequel les lattes ont été enlevées par souci de clarté, ce lit étant montré dans une position horizontale ;
la figure 2 est une vue en perspective du même lit dans une position de relaxation ; et
la figure 3 est une vue en perspective et en coupe selon un plan vertical médian du lit de la figure 1.

Les dessins montrent un lit 1 qui comporte au dessus d'un support 2 un sommier articulé 4 constitué d'une partie tête 5, d'une partie fixe 8, d'une partie médiane 6 et d'une partie pied 7. La partie médiane 6, appelée couramment partie cuisses, est destinée à supporter les cuisses d'un usager du lit 1.

Le support 2 comporte un cadre rigide 10 rectangulaire constitué par deux longerons latéraux 11 reliés à leurs extrémités par deux traverses 12 et 13. Les longerons 11 sont fixés respectivement dans la section médiane supérieure de deux arceaux parallèles 14, 15 disposés dans des plans verticaux. Les extrémités des arceaux 14 et 15 forment les pieds du lit 1 et sont destinés à reposer sur le sol.

Le sommier 4 est de type sommier à lattes. La partie tête 5 comporte une traverse de tête 20, reliant les extrémités de deux longerons de tête 21 et 22 parallèles. Les longerons de tête 21 et 22 sont articulés à leurs extrémités éloignées de la traverse de tête 20 par un premier mécanisme d'articulation d'axe 25 monté sur le cadre rigide 10. La partie fixe 8 comporte deux longerons 200 et 300, montés fixes sur le cadre rigide 10. La partie médiane 6 comporte deux longerons médians 23 et 24 articulés à leurs extrémités voisines des longerons fixes 200 et 300 par un deuxième mécanisme d'articulation d'axe 100, monté sur le cadre rigide 10. Les axes d'articulation 25 et 100 sont parallèles entre eux et parallèles à la traverse de tête 20 et sont situés au voisinage de la traverse 12. La partie pied 7 présente également deux longerons de pied 26, 27 articulés par l'une de leurs extrémités aux autres extrémités des longerons médians 23 et 24 au moyen de charnières 28, définissant un axe d'articulation 29 parallèle aux axes d'articulation 25 et 100 et situé au voisinage de la traverse 13. Les autres extrémités des longerons de pied sont reliées par une traverse de pied 30.

Le cadre rigide 10 est situé sous la partie médiane 6 du sommier 4. Les longerons de tête 21, 22, fixes 100, 200, médians 23, 24 et de pied 26, 27 sont équipés de dispositifs élastiques référencés 31 destinés à supporter les extrémités de lattes transversales non montrées sur les dessins.

Le cadre fixe 10 est en outre équipé d'un mécanisme 40 pour incliner la partie médiane 6 et la partie pied 7 par rapport à un plan horizontal et d'un mécanisme 60 pour relever la partie tête 5.

Dans la position horizontale du sommier, montrée sur la figure 1, les longerons de droite 21, 200, 23 et 26 du sommier 4 sont alignés et les longerons de gauche 22, 300, 24 et 27 sont également alignés.

Les longerons de droite 21, 200, 23 et 26 sont alors disposés au dessus et à l'extérieur de l'arceau de droite 14 et les longerons de gauche 22, 300, 24 et 27 sont disposés au-dessus et à l'extérieur de l'arceau de gauche 15.

Le mécanisme 40 pour incliner la partie médiane 6 et la partie pied 7 comporte un premier arbre transversal 41 monté pivotant aux extrémités des longerons 11 voisines de la traverse 13. Cet arbre 41 porte deux premiers leviers 42 latéraux et parallèles entre eux, dont un seul est visible sur les dessins, qui s'étendent perpendiculairement à l'axe de l'arbre 41. Les extrémités des deux premiers leviers 42 sont reliées par une tige de liaison 43 qui comporte à chacune de ses extrémités un galet 44 destiné à coulisser dans une rainure 45 formée sur la face interne des longerons de pied 26, 27, parallèlement à ces derniers, et située près de l'axe d'articulation 29 de la partie pied 7 sur la partie médiane 6.

Le premier arbre transversal 41 porte en outre un bras de levier 50 qui s'étend vers le bas dans une direction sensiblement perpendiculaire aux premiers leviers 42. Un bras télescopique 51, réalisé sous la forme d'une tige de vérin 52 sortant d'un corps de vérin 53, est interposé entre l'extrémité libre du bras de levier 50 et une barre 54 parallèle à la traverse de pied 30 et reliant les longerons de pied 26, 27 dans une zone éloignée de l'axe d'articulation 29.

Le mécanisme 60 pour relever la partie tête 5 comporte un deuxième arbre transversal 61 monté pivotant aux extrémités des longerons 11 voisines de la traverse 12. Cet arbre 61 porte deux deuxièmes leviers 62 latéraux et parallèles entre eux, dont un seul est montré sur les dessins, qui s'étendent perpendiculièrement à l'axe de l'arbre 61. Les extrémités des deux deuxièmes leviers 62 sont reliées par une tige de liaison 63 qui comporte à chacune de ses extrémités un galet 64 destiné à coulisser dans une rainure 65 formée sur la face interne des longerons de tête 21, 22, parallèlement à ces derniers, et située près de la traverse de tête 20.

Des plaques de butée 66 sont prévues sur les longerons 11, au voisinage de l'axe d'articulation 25. Ces plaques de butée 66 servent d'appui aux deuxièmes leviers 62, lorsque ces derniers sont dans la position horizontale de la partie tête 5.

Un boîtier 70 est monté sous les traverses 12 et 13 du cadre rigide 10. Les arbres transversaux 41 et 61 traversent le boîtier 70. Ce dernier comporte deux moteurs électriques qui permettent de faire pivoter respectivement le premier arbre 41 et le deuxième arbre 61. Le bras télescopique 51 comporte son propre moteur électrique 71.

Les trois moteurs électriques sont reliés à un boîtier de commande ou de télécommande, non montré sur les dessins, qui permet de modifier à volonté la conformation du sommier articulé 4.

Le boîtier de commande comporte notamment un ensemble de boutons pour commander le pivotement de la partie tête 5 entre la position horizontale montrée sur la figure 1 et une position relevée, un deuxième ensemble de boutons pour commander le pivotement du premier arbre transversal 41 entre une position dans laquelle la partie médiane 6 est à l'horizontale, et une position déclive dans laquelle la partie médiane 6 est inclinée au-dessus de l'horizontale et la partie pied 7 est essentiellement au-dessus de l'horizontale, et un troisième ensemble de boutons pour modifier l'inclinaison de la partie pied 7.

Il est à noter que le sommier 4 peut prendre une position dans laquelle la partie médiane 6 est sensiblement horizontale et la partie pied 7 est inclinée vers le bas au-dessous du plan horizontal de la partie médiane 6.

Du fait que le cadre fixe 10 s'étend sensiblement en dessous de la partie médiane 6 et que le cadre fixe 10 est supporté par les arceaux 14 et 15, la partie pied 7 peut être repliée sous l'horizontale sans danger de blessure pour l'usager.

## Revendications

1. Lit comportant un cadre rigide (10), un sommier articulé (4), dont la partie tête (5) et la partie médiane (6) sont montées à rotation sur le cadre (10) aux extrémités d'une partie fixe (8), et dont la partie pied (7) est articulée à l'extrémité de la partie médiane (6), un mécanisme (60) de relevage de la partie tête (5) et un mécanisme (40) pour incliner la partie médiane (6) et la partie pied (7) par rapport à un plan horizontal, lesdits mécanismes étant portés par le cadre (10) et disposés sous le plan de couchage, le mécanisme (40) pour incliner la partie médiane (6) et la partie pied (7) comportant au moins un premier levier (42) monté pivotant sur le cadre (10) et agissant sur la partie pied (7) au moyen d'une première coulisse (44, 45), et un bras interposé entre le cadre (10) et la zone d'extrémité de la partie pied (7), **caractérisé par le fait que** le mécanisme pour relever la partie tête (5) et le mécanisme pour incliner la partie médiane (6) et la partie pied (7) sont commandés indépendamment l'un de l'autre, **par le fait que** le bras interposé entre le cadre et la zone d'extrémité de la partie pied est un bras télescopique (51) constitué d'une tige de vérin et d'un corps de vérin et **par le fait que** le mécanisme pour incliner la partie médiane (6) et la partie pied (7) comporte des moyens pour actionner, à l'unisson ou indépendamment l'un de l'autre, ledit premier levier (42) et ledit bras télescopique (51) et de telle manière que la partie pied (7) puisse être rabattue vers le bas.

2. Lit selon la revendication 1, **caractérisé par le fait que** la première coulisse comporte un premier galet (44) monté sur le premier levier (42) et coopérant avec une rainure (45) prévue dans la partie pied (7) au voisinage de l'axe d'articulation (29) de la partie pied (7) sur la partie médiane (6).

3. Lit selon l'une des revendications 1 ou 2, **caractérisé par le fait que** le mécanisme (40) pour incliner la partie médiane (6) et la partie pied (7) comporte deux premiers leviers (42) parallèles solidaires d'un premier arbre de pivotement (41) monté sur le cadre (10).

4. Lit selon la revendication 3, **caractérisé par le fait que** le bras télescopique (51) prend appui, d'une part, dans la zone d'extrémité de la partie pied (7) et, d'autre part, sur un bras de levier (50) solidaire de l'arbre de pivotement (41) des premiers leviers (42).

5. Lit selon l'une quelconque des revendications 1 à 4, **caractérisé par le fait que** le cadre (10) s'étend sous la partie médiane (6) du sommier (4) et est fixé aux sections médianes de deux arceaux (14, 15) latéraux parallèles dont les extrémités forment des pieds.

6. Lit selon l'une quelconque des revendications 1 à 5, **caractérisé par le fait que** le mécanisme (60) de relevage de la partie tête (5) comporte au moins un deuxième levier (62) monté pivotant sur le cadre (10) et agissant sur la partie tête (5) au moyen d'une coulisse (64, 65).

7. Lit selon la revendication 6, **caractérisé par le fait que** la deuxième coulisse comporte un deuxième galet (64) monté sur le deuxième levier (62) et coopérant avec une rainure (65) prévue dans la partie tête (5).

8. Lit selon l'une quelconque des revendications 6 ou 7, **caractérisé par le fait que** le mécanisme (60) de relevage de la partie tête (5) comporte deux deuxièmes leviers (62) parallèles solidaires d'un arbre de pivotement (61) monté sur le cadre (10).

9. Lit selon l'une quelconque des revendications 6 à 8, **caractérisé par le fait que** le cadre (10) comporte des butées (66) empêchant le pivotement du deuxième levier (62) au-dessous du plan horizontal.

## Patentansprüche

1. Bett das beinhaltet, einen steifen Rahmen (10), eine gegliederte Matratze (4), deren Kopfteil (5) und das Mittelteil (6) drehbar auf dem Rahmen (10) an den Enden eines festen Teils (8) befestigt sind und deren Fußteil (7) am Ende des Mittelteils (6) angelenkt ist, einen Mechanismus (60) zum Heben des Kopfteils (5) und einen Mechanismus (40) zum Neigen des Mittelteils (6) und des Fußteils (7) bezüglich einer horizontalen Ebene, wobei die Mechanismen durch den Rahmen (10) getragen und unterhalb der Schlafebene angeordnet sind, wobei der Mechanismus (40) zum Neigen des Mittelteils (6) und des Fußteils (7) wenigstens einen ersten Hebel (4) aufweist, der drehbar auf dem Rahmen (10) befestigt ist und auf das Fußteil (7) mittels einer ersten Gleitführung (44, 45) wirkt, und einen Arm, der zwischen dem Rahmen (10) und dem Endbereich des Fußteils (7) eingefügt ist, **gekennzeichnet durch** die Tatsachse, dass der Mechanismus zum Anheben des Kopfteils (5) und der Mechanismus zum Neigen des Mittelsteils (6) und des Fußteils (7) unabhängig voneinander gesteuert sind, **durch** die Tatsache, dass der zwischen dem Rahmen und dem Endbereich des Fußteils eingefügte Arm ein Teleskoparm (51) ist, der aus einer Zylinderstange und einem Zylinderkörper gebildet ist, und **durch** die Tatsache, dass der Mechanismus zum Neigen des Mittelteils (6) und des Fußteils (7) Mittel aufweist, um den ersten Hebel (42) und den Teleskoparm (51) einheitlich oder unabhängig voneinander und so zu betätigen, dass das Fußteil (7) nach unten geklappt werden kann.

2. Bett nach Anspruch 1, **gekennzeichnet durch** die Tatsache, dass die erste Gleitführung einen erste Rolle (44) aufweist, die auf dem ersten Hebel (42) befestigt ist und mit einer Rille (45) zusammenwirkt, die in dem Fußteil in der Nähe der Drehachse (29) des Fußteils (7) auf dem Mittelteil (6) vorgesehen ist.

3. Bett nach Anspruch 1 oder 2, **gekennzeichnet durch** die Tatsache, dass der Mechanismus (40) zum Neigen des Mittelteils (6) und des Fußteils (7) zwei parallele erste Hebel (42) aufweist, die mit einem ersten, auf dem Rahmen (10) befestigten Schwenkarm (41) verbunden sind.

4. Bett nach Anspruch 3, **gekennzeichnet durch** die Tatsache, dass der Teleskoparm (51) einerseits in den Endbereich des Fußteils (7) und, andererseits, auf einen Hebelarm (50), der mit dem Schwenkarm (41) der ersten Hebel (42) verbunden ist, drückt.

5. Bett nach einem der Ansprüche 1 bis 4, **gekennzeichnet durch** die Tatsache, dass der Rahmen (10) sich unter das Mittelteil (6) der Matratze (4) erstreckt und an den mittleren Abschnitten von zwei parallelen, seitlichen Bögen (14, 15) befestigt ist, deren Enden Füße bilden.

6. Bett nach einem der Ansprüche 1 bis 5, **gekennzeichnet durch** die Tatsache, dass der Mechanismus (60) zum Heben des Kopfteils (5) wenigstens einen zweiten Hebel (62) aufweist, der drehbar auf dem Rahmen (10) befestigt ist und auf das Kopfteil (5) mittels einer Gleitführung (64, 65) wirkt.

7. Bett nach Anspruch 6, **gekennzeichnet durch** die Tatsache, dass die zweite Gleitführung eine zweite Rolle (64) aufweist, die auf dem zweiten Hebel (62) befestigt ist und mit einer in dem Kopfteil (5) vorgesehenen Rille (65) zusammenwirkt.

8. Bett nach einem der Ansprüche 6 oder 7, **gekennzeichnet durch** die Tatsache, dass der Mechanismus (60) zum Heben des Kopfteils (5) zwei parallele zweite Hebel (62) aufweist, die mit einem auf dem Rahmen (10) befestigten Schwenkarm (61) verbunden sind.

9. Bett nach einem der Ansprüche 6 bis 8, **gekennzeichnet durch** die Tatsache, dass der Rahmen (10) Anschläge (66) aufweist, die das Schwenken des zweiten Hebels (62) unter die horizontale Ebene verhindern.

## Claims

1. Bed comprising a rigid frame (10), an articulated base (4), the head part (5) and the median part (6) of which are mounted so as to rotate on the frame (10) at the ends of a fixed part (8), and the foot part (7) of which is articulated at the end of the median part (6), a mechanism (60) for raising the head part (5) and a mechanism (40) for tilting the median part (6) and the foot part (7) relative to a horizontal plane, said mechanisms being carried by the frame (10) and arranged below the lying surface, the mechanism (40) for tilting the median part (6) and the foot part (7) comprising at least one first lever (42) mounted so as to pivot on the frame (10) and acting on the foot part (7) by means of a first slider (44, 45), and an arm interposed between the frame (10) and the end area of the foot part (7), **characterised by** the fact that the mechanism for raising the head part (5) and the mechanism for tilting the median part (6) and the foot part (7) are controlled independently of one another, by the fact that the arm interposed between the frame and the end area of the foot part is a telescopic arm (51 ) constituted by a jack rod and a jack body and by the fact that the mechanism for tilting the median part (6) and the foot part (7) comprises means for actuating said first lever (42) and said telescopic arm (51), in unison or independently of each other, and in such a way that the foot part (7) can be folded downwards.

2. Bed according to Claim 1, **characterised by** the fact that the first slider comprises a first roller (44) mounted on the first lever (42) and co-operating with a groove (45) provided in the foot part (7) in the vicinity of the axis of articulation (29) of the foot part (7) to the median part (6).

3. Bed according to one of Claims 1 or 2, **characterised by** the fact that the mechanism (40) for tilting the median part (6) and the foot part (7) comprises two first parallel levers (42) integral with a first pivoting shaft (41 ) mounted on the frame (10).

4. Bed according to Claim 3, **characterised by** the fact that the telescopic arm (51) bears, on the one hand, within the end area of the foot part (7) and, on the other hand, on a lever arm (50) integral with the pivoting shaft (41) of the first levers (42).

5. Bed according to any one of Claims 1 to 4, **characterised by** the fact that the frame (10) extends under the median part (6) of the base (4) and is fixed to the median sections of two parallel side arches (14, 15), the ends of which form feet.

6. Bed according to any one of Claims 1 to 5, **characterised by** the fact that the mechanism (60) for raising the head part (5) comprises at least one second lever (62) mounted so as to pivot on the frame (10) and acting on the head part (5) by means of a slider (64, 65).

7. Bed according to Claim 6, **characterised by** the fact that the second slider comprises a second roller (64) mounted on the second lever (62) and co-operating with a groove (65) provided in the head part (5).

8. Bed according to any one of Claims 6 or 7, **characterised by** the fact that the mechanism (60) for raising the head part (5) comprises two second parallel levers (62) integral with a pivoting shaft (61) mounted on the frame (10).

9. Bed according to any one of Claims 6 to 8, **characterised by** the fact that the frame (10) has stops (66) preventing the second lever (62) from pivoting below the horizontal plane.
